# EUROPÄISCHE PATENTSCHRIFT

(11) **EP 2 716 963 B1**
(45) Veröffentlichungstag und Bekanntmachung des Hinweises auf die Patenterteilung: **12.10.2016**
(21) Anmeldenummer: 13180726.5
(22) Anmeldetag: 16.08.2013
(51) Int. Cl.: F21V 7/00, F21V 7/04, F21V 7/16, F21V 7/22, F21W 131/305, F21W 131/405

(54) **Reflektoranordnung**
Reflector device
Agencement de réflecteur

(30) Priorität: 08.10.2012 DE 202012103840 U
(43) Veröffentlichungstag der Anmeldung: 09.04.2014
(73) Patentinhaber: BÄ*RO GmbH & Co. KG, 42799 Leichlingen (DE)
(72) Erfinder: Kirsten, Martin, 51377 Burscheid (DE)
(74) Vertreter: Albrecht, Ralf

(56) Entgegenhaltungen:
- EP-A1- 2 264 493
- EP-A2- 1 628 070
- DE-A1-102010 062 825
- DE-U1-202010 005 862
- US-A1- 2009 316 414

## Beschreibung

Die vorliegende Erfindung betrifft eine Reflektoranordnung zur Erzeugung eines Lichtbildes mit einer Batwing-Lichtverteilung, mit einem Kastenreflektor, der länglich ausgebildet ist und sich gegenüberliegende Paare von Seitenwandreflektoren und Stirnwandreflektoren aufweist, die an ihrer Unterseite eine Lichtaustrittsöffnung definieren. Die vorliegende Erfindung betrifft ferner eine Leuchte zur Erzeugung eines Lichtbildes mit einer Batwing-Lichtverteilung, die mit einer solchen Reflektoranordnung ausgestattet ist.

Warenpräsentationsflächen wie beispielsweise Kühltheken, Obstschütten, Verkaufsregale etc. werden in der Regel künstlich beleuchtet. Ziel ist es dabei, die Oberflächen möglichst gleichmäßig auszuleuchten, was aufgrund der üblichen langgezogenen Rechteckform der Verkaufsmöbel zum Teil nur bedingt möglich ist.

In der EP 1 225 390 B1 wird vorgeschlagen, zur Ausleuchtung solcher langgezogener Warenpräsentationsflächen eine sogenannte Batwing-Leuchte einzusetzen. Diese umfasst ein Leuchtmittel in Form einer Hochdruck-Gasentladungslampe in liegender Brennlage, welche in einem Reflektor positioniert ist, der eine sogenannte Batwing-Lichtverteilung quer zur Lampenlängsachse erzeugt. Bei einer solchen Batwing-Lichtverteilung liegt die maximale Lichtstärke nicht unmittelbar unterhalb des Leuchtmittels, d.h. bei einem Winkel von 0°, sondern vielmehr werden zwei Maxima unter einem Halbwinkel von jeweils 15° bis 35° erzeugt.

Zwischenzeitlich gehen die Bestrebungen in zunehmendem Maß dahin, konventionelle Lichtquellen durch LED's zu ersetzen. Bei der Verwendung solcher LED's ist der Einsatz der herkömmlichen Batwing-Reflektoren jedoch nicht ohne weiteres möglich, da bei diesen Reflektoren das Leuchtmittel in liegender Brennlage innerhalb des Reflektors angeordnet sein und gleichmäßig Licht in alle Richtungen abstrahlen muss, um die gewünschte Batwing-Lichtverteilungskurve zu erzeugen.

Aus der DE 20 2010 003 436 U ist beispielsweise eine LED-Leuchte bekannt, die dazu dient, ein elliptisches Lichtbild zu erzeugen. Bei dieser Leuchte wird das Leuchtmittel durch einen sogenannten Lambertstrahler gebildet, der das Licht in einer Lambert-Charakteristik ausstrahlt und über einen segmentierten Reflektor in gerichtete Lichtstrahlung umwandelt. Dabei befindet sich das Leuchtmittel, welches als LED bzw. LED-Platine ausgebildet ist und eine nach einer Lambert-Charakteristik strahlende Fläche bzw. Lichtaustrittsöffnung besitzt, unmittelbar an der Reflektoroberseite im Bereich einer Lichteintrittsöffnung.

DE202010005862U offenbart eine Reflektoranordnung zur Erzeugung eines Lichtbildes mit einer Bat-wing-Lichtverteilung.

DE102010062825 zeigt eine Reflektoranordnung gemäß dem Oberbegriff des Anspruchs 1.

EP2264493 zeigt unterschiedlich zueinander beabstandete Reflektorelemente.

Aufgabe der Erfindung ist es, eine Leuchte der eingangs genannten Art so auszugestalten, dass eine Batwing-Lichtverteilungskurve auch beim Einsatz von LED's auf einfache Weise erzeugt werden kann.

Diese Aufgabe ist bei einer Reflektoranordnung der eingangs genannten Art dadurch gelöst, dass an der Oberseite des Kastenreflektors eine zentrale Lichteintrittsöffnung vorgesehen ist, und dass in dem Kastenreflektor unterhalb der Lichteintrittsöffnung zwei Reflektorelemente vorgesehen sind, die sich in der Längsrichtung des Kastenreflektors auf gegenüberliegenden Seiten der Längsmittelebene des Kastenreflektors erstrecken und beabstandet zueinander sind, wobei die Reflektorelememte gegenüber der Längsmittelebene derart geneigt sind, dass ihre oberen Enden aufeinander zulaufen und somit ihre voneinander wegweisenden reflektierenden Seitenflächen zu den Seitenwandreflektoren gerichtet sind.

Der Erfindung liegt damit die Überlegung zugrunde, in den Kastenreflektor Licht von dessen Oberseite her einzustrahlen, und zwar durch einen Lambertstrahler, der Licht nach einer Lambert-Charakteristik abstrahlt und hierzu insbesondere eine kreisförmige, strahlende Fläche besitzt, die an der Lichteintrittsöffnung positioniert wird. Solche an sich bekannten Lambertstrahler sind preiswert in der Herstellung sowie im Verbrauch, insbesondere wenn sie auf LED-Technik basieren. Um das von dem Lambertstrahler kreisförmig abgestrahlte Licht in die gewünschte Batwing-Verteilung zu bringen, sind in dem Kastenreflektor unterhalb der Lichteintrittsöffnung zwei Reflektorelemente vorgesehen, die sich in der Längsrichtung des Kastenreflektors - d.h. parallel zueinander - erstrecken und auf gegenüberliegenden Seiten der Längsmittelebene des Kastenreflektors angeordnet sind. Dabei sind die Reflektorelemente beabstandet voneinander angeordnet, so dass zwischen ihnen ein Freiraum verbleibt, durch den von der Lichtquelle abgestrahltes Licht treten kann, so dass eine größere Abschattung durch die Reflektorelemente vermieden wird. Ferner sind die Reflektorelemente gegenüber der Längsmittelebene des Kastenreflektors derart geneigt, dass ihre oberen Enden aufeinander zulaufen und somit ihre voneinander wegweisenden reflektierenden Oberflächen zu den Seitenwandreflektoren gerichtet sind. Von dem Licht, welches durch die Lichteintrittsöffnung mit lambertscher Lichtverteilung in den Kastenreflektor eingestrahlt wird, wird damit ein erster Teillichtstrom den Kastenreflektor durch dessen Lichtaustrittsöffnung direkt, d.h. ohne Reflektion, durch den Freiraum zwischen den Reflektorelementen und seitlich an diesen vorbei verlassen. Hierbei kann insbesondere vorgesehen sein, dass die unteren Längskanten der Reflektorelemente in den Bereichen, die unterhalb der Lichtaustrittsöffnung(en) liegen, innerhalb der Begrenzungen der Lichteintrittsöffnung(en) positioniert sind. Ein zweiter Teillichtstrom wird auf die Stirn- und Seitenwandreflektoren treffen und über diese reflektiert aus dem Kastenreflektor geleitet. Ein dritter Teillichtstrom schließlich trifft auf die beiden unterhalb der Lichteintrittsöffnungen in Reflektorlängsrichtung verlaufenden Reflektorelemente und wird von diesen wiederum auf die Seitenwandreflektoren reflektiert. Im Ergebnis hat sich gezeigt, dass mit der erfindungsgemäßen Reflektoranordnung eine gewünschte Batwing-Lichtverteilung erzielt werden kann.

Zusätzlich kann vorgesehen sein, dass an der Oberseite des Kastenreflektors wenigstens ein Paar voneinander zugeordneten Lichteintrittsöffnungen, die entlang der Längsmittelebene des Kastenreflektors nebeneinander liegen und auf gegenüber liegenden Seiten einer Quermittelebene des Kastenreflektors mit zumindest im Wesentlichen gleichem Abstand von dieser angeordnet sind, ausgebildet ist, und dass in dem Kastenreflektor unterhalb der Lichteintrittsöffnungen zwei Reflektorelemente vorgesehen sind, die sich in der Längsrichtung des Kastenreflektors auf gegenüberliegenden Seiten der Längsmittelebene des Kastenreflektors erstrecken und beabstandet zueinander sind, wobei die Reflektorelemente gegenüber der Längsmittelebene derart geneigt sind, dass ihre oberen Enden aufeinander zulaufen und somit ihre voneinander wegweisenden reflektierenden Seitenflächen zu den Seitenwandreflektoren gerichtet sind. Bei dieser Ausgestaltung sind alternativ zu der zentralen Lichteintrittsöffnung oder zusätzlich zu dieser weitere Lichteintrittsöffnungen an der Reflektoroberseite vorgesehen, wobei die Lichteintrittsöffnungen in der Längsrichtung des Kastenreflektors nebeneinander liegend positioniert sind. Dabei sind die Lichteintrittsöffnungen vorzugsweise zentral über der Längsmittelachse des Kastenreflektors angeordnet, so dass die Längsmittelebene des Kastenreflektors mittig durch die Lichteintrittsöffnungen bzw. durch daran positionierte Lambertstrahler verläuft. Die Anordnung ist dabei so getroffen, dass sich auch in Bezug auf eine Quermittelebene des Kastenreflektors eine symmetrische Anordnung ergibt, d.h. die - gegebenenfalls neben einer zentralen Lichteintrittsöffnung - vorgesehenen und einander paarweise zugeordneten Lichteintrittsöffnungen beidseitig der Quermittelebene des Kastenreflektors vorgesehen und mit gleichem Abstand von dieser angeordnet sind. Es ist sinnvoll, durch mehrere Lichteintrittsöffnungen Licht in den Kastenreflektor einzustrahlen, wenn der Kastenreflektor eine entsprechende Länge besitzt, sodass er durch eine zentrale Lichteintrittsöffnung nicht mehr hinreichend ausgeleuchtet werden kann.

In an sich bekannter Weise können die Lichteintrittsöffnungen in Anpassung an eine kreisrunde strahlende Fläche eines Lamberstrahlers ebenfalls kreisrund ausgebildet sein.

Gemäß einer Ausführungsform der Erfindung ist vorgesehen, dass die Reflektorelemente sich über die gesamte Länge des Kastenreflektors erstrecken und insbesondere endseitig an den Stirnwandreflektoren des Kastenreflektors fixiert sind. Durch diese Ausgestaltung wird sichergestellt, dass in den Kastenreflektor eingestrahltes Licht über dessen Gesamtlänge durch die Reflektorelemente zu den Seitenwandreflektoren reflektiert wird und gleichzeitig eine Abschattung zur Reflektorunterseite erfolgt. Dabei sind die beiden Reflektorelemente vorzugsweise im unteren Drittel und insbesondere im unteren Endbereich des Kastenreflektors positioniert.

Es hat sich gezeigt, dass eine besonders gute Wirkung erzielt wird, wenn die beiden Reflektorelemente gegenüber der Längsmittelebene des Kastenreflektors um etwa 25° bis 35° geneigt sind. Es ist jedoch auch möglich, die Neigung der Reflektorelemente gegenüber der Längsmittelebene des Kastenreflektors einstellbar zu gestalten. Auf diese Weise ist es möglich, die Leuchtcharakteristik der Reflektoranordnung bzw. einer damit ausgestatteten Leuchte zu verändern. Beispielsweise ist es möglich, die Hauptausstrahlungsrichtungen der Batwing-Lichtverteilung zu verändern.

Gemäß einer Ausführungsform der Erfindung ist vorgesehen, dass die sich in Längsrichtung des Kastenreflektors erstreckenden Reflektorelemente an ihren voneinander wegweisenden Seiten eine sphärische, konkave Krümmung aufweisen und insbesondere die Reflektorelemente insgesamt sphärisch konkav gekrümmt sind.

Ferner kann vorgesehen sein, dass die Seitenwandreflektoren des Kastenreflektors einfach sphärisch gekrümmt sind, wobei sie in der Längsrichtung des Kastenreflektors geradlinig verlaufen und in ihrem Querschnitt sphärisch konkav gekrümmt sind. Durch Auswahl eines entsprechenden Krümmungsradius ist es auf einfache Weise möglich, die Hauptausstrahlungsrichtung des Kastenreflektors festzulegen. Zweckmäßigerweise ist der Krümmungsradius so bestimmt, dass die sphärischen Seitenwandreflektoren des Kastenreflektors auftreffendes Licht in einer Hauptausstrahlungsrichtung mit einem Halbwinkel von 20° bis 25° in die C 0°/ C 180°-Ebene lenken.

Wenn gekrümmte Seitenwandreflektoren vorgesehen sind, sollten die Reflektorelemente etwa im halben Krümmungsradius der Seitenwandreflektoren angeordnet sein.

Die Stirnwandreflektoren sind bevorzugt als ebene Bauteile ausgebildet.

In Weiterbildung der Erfindung kann zumindest ein Teil der reflektierenden Oberfläche des Kastenreflektors und/oder der Reflektorelemente mit einer Silberbeschichtung mit einer reflektionsverstärkenden Interferenzschicht versehen sein, die Licht mit einem Reflektionsgrad > 90%, insbesondere > 95% reflektiert.

In an sich bekannter Weise können die Seitenwandreflektoren und Stirnwandreflektoren des Kastenreflektors als diskrete Reflektorsegmente gebildet sein, die in Umfangsrichtung des Kastenreflektors nebeneinander liegen und an ihren oberen und unteren Endbereichen miteinander verbunden sind. Die Reflektorsegmente können beispielsweise aus Aluminiumblech hergestellt und so dünn ausgebildet sein, dass sie elastisch aus der flachen Blechform in die gewünschte Form gebracht werden können. Insbesondere ist es möglich, die sphärisch gekrümmten Seitenwandreflektoren und Reflektorelemente auf einfache Weise in die gewünschte Form zu bringen.

Hinsichtlich weitere vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Leuchte gemäß der vorliegenden Erfindung in Schnittansicht,
- Figur 2: eine Reflektoranordnung gemäß der Leuchte in perspektivischer Ansicht von schräg oben,
- Figur 3: die Reflektoranordnung in perspektivischer Ansicht von schräg unten,
- Figur 4: die Reflektoranordnung in Vorderansicht,
- Figur 5: die Reflektoranordnung im Schnitt A-A aus Figur 4,
- Figur 6: die Reflektoranordnung in Seitenansicht,
- Figur 7: die Reflektoranordnung in Draufsicht,
- Figur 8: die Reflektoranordnung von unten betrachtet und
- Figur 9: ein Isolux-Diagramm der Lichtstärkenverteilung einer erfindungsgemäßen Leuchte, in der die Lichtstärkenverteilungen in der C 0°/ C 180°-Ebene und in der C 90°/ C 270°-Ebene eingezeichnet sind.

In der Zeichnung ist eine erfindungsgemäße Leuchte zur Erzeugung einer Lichtquelle mit einer Batwing-Lichtverteilung dargestellt. Die Leuchte umfasst eine Reflektoranordnung 1 mit einen Kastenreflektor 2, der länglich ausgebildet ist, hier eine rechteckige Grundform besitzt, und sich gegenüberliegende Paare von Seitenwandreflektoren 3 und Stirnwandreflektoren 4 aufweist, die an ihrer Unterseite eine Lichtaustrittsöffnung 5 des Kastenreflektors 2 definieren. Die Reflektoranordnung 2 umfasst ferner eine Deckplatte 6, welche die offene Oberseite des Kastenreflektors 2 verschließt. Dabei definiert der Kastenreflektor 2 eine Längsmittelebene L und eine Quermittelebene Q.

Wie in der Zeichnung gut erkennbar ist, sind die Stirnwandreflektoren 4 eben ausgebildet und geneigt angeordnet, sodass der Winkel α, den die Stirnwandreflektoren 4 an der Innenseite des Kastenreflektors 2 mit der Horizontalen einschließt, 82° beträgt. Entsprechend beträgt der Winkel zwischen den Stirnwandreflektoren 4 und der Quermittelebene des Kastenreflektors 2 18°. Die Seitenwandreflektoren 3 sind dagegen einfach sphärisch gekrümmt ausgebildet. Mit anderen Worten sind die Seitenwandreflektoren 3 in der Längsrichtung des Kastenreflektors 2 geradlinig ausgebildet, besitzen jedoch im Querschnitt des Kastenreflektors 2 eine sphärische Krümmung. Dabei sind die Seitenwandreflektoren 3 gegenüber der horizontalen Ebene flacher als die Stirnwandreflektoren 4 angestellt. So beträgt der Winkel β, welchen eine Verbindungslinie 5 zwischen dem oberen und unteren Endpunkt eines Seitenwandreflektors 3 in der Ebene der Figur 5 mit der Horizontalen einschließt, etwa 30°.

In der Deckplatte 6 des Kastenreflektors 2 sind zwei Lichteintrittsöffnungen 8 vorgesehen. Im Bereich dieser Lichteintrittsöffnungen 8 sind Adapterelemente 9 vorgesehen, um an den Lichteintrittsöffnungen Leuchtmittel 10 zu fixieren. Konkret werden als Leuchtmittel LED-Lambertstrahler 10 eingesetzt, die eine kreisförmige und nach einer Lambert-Charakteristik strahlende Fläche aufweisen, um Licht in den Kastenreflektor 2 einzustrahlen. Die Lichteintrittsöffnungen 8 sind in der Längsrichtung des Kastenreflektors 2 nebeneinanderliegend und in der Querrichtung des Kastenreflektors 2 mittig von diesem positioniert, so dass die Längsmittelebene L des Kastenreflektors 2 etwa mittig durch die montierten Lambertstrahler 10 verläuft. Des Weiteren sind die beiden Lichteintrittsöffnungen 8 auf gegenüberliegenden Seiten der Quermittelebene Q des Kastenreflektors 2 angeordnet und so positioniert, dass die montierten Lambertstrahler 10 einen gleichen Abstand von der Quermittelebene Q haben. Durch diese Positionierung der Lichteintrittsöffnungen 8 bzw. der Lambertstrahler 10 symmetrisch zur Längsmittelebene L sowie zur Quermittelebene Q wird eine gleichförmige Lichteinstrahlung in den Kastenreflektor 2 gewährleistet.

Unterhalb der Lichteintrittsöffnungen 8 sind in dem Kastenreflektor 2 streifenförmige Reflektorelemente 11 vorgesehen, die sich in Längsrichtung des Kastenreflektors 2 parallel und beabstandet zueinander auf gegenüberliegenden Seiten von dessen Längsmittelebene L erstrecken und gegenüber der Längsmittelebene L derart geneigt sind, dass ihre oberen Enden aufeinander zulaufen und damit ihre voneinander wegweisenden reflektierenden Seitenflächen 11 a zu den Seitenwandreflektoren 3 gerichtet sind. Die Reflektorelemente 11 sind dabei im unteren Endbereich des Kastenreflektors vorgesehen, wobei sie sich über die gesamte Länge des Kastenreflektors 2 erstrecken und an den Stirnwandreflektoren 4 des Kastenreflektors 2 fixiert sind.

In dem dargestellten Ausführungsbeispiel sind die beiden Reflektorelemente 11 gegenüber der Längsmittelebene L des Kastenreflektors um etwa 30° geneigt, und besitzen eine sphärische, konkave Krümmung in ihrem Querschnitt, um auf diese Weise das auf sie auftreffende Licht in Richtung der Seitenwandreflektoren 3 zu richten. Dabei sind die Reflektorelemente 10 etwa im halben Krümmungsradius r der Seitenwandreflektoren 3 positioniert. Des Weiteren ist der Krümmungsradius R der Reflektorelemente C etwa halb so groß wie der Krümmungsradius r der Seitenwandreflektoren 3. Die Neigung der Reflektorelemente 11 bezieht sich auch hier auf die Neigung einer Verbindungslinie T zwischen dem oberen und unteren Ende der Reflektorelemente 11 in Querschnittsebene.

Im Betrieb wird von dem Licht, welches von den Lambertstrahlern 9 durch die Lichteintrittsöffnungen 8 mit lambertscher Lichtverteilung in den Kastenreflektor 2 eingestrahlt wird, ein erster Teillichtstrom 1 den Kastenreflektor 2 durch dessen Lichtaustrittsöffnung 5 direkt, d. h. ohne Reflektion an den Reflektorelementen 11 oder den reflektierenden Oberflächen des Kastenreflektors 2 verlassen, wobei es einerseits durch den zwischen den Reflektorelementen 11 gebildeten Freiraum strahlt und auch seitlich an den Reflektorelementen 11 vorbeiströmt. Ein zweiter Teillichtstrom 2 wird auf die Stirnund Seitenwandreflektoren 3, 4 treffen und über diese reflektiert aus dem Kastenreflektor 2 treten. Ein dritter Teillichtstrom schließlich trifft auf die beiden unterhalb der Lichteintrittsöffnungen 8 vorgesehenen Reflektorelemente 11 und wird von diesen auf die Seitenwandreflektoren 3 und von dort zur Lichtaustrittsöffnung 5 reflektiert. Im Ergebnis hat sich gezeigt, dass mit der erfindungsgemäßen Reflektoranordnung eine gewünschte Batwing-Lichtverteilung erzielt werden kann, wie sie in Figur 8 dargestellt ist. Hier ist gut erkennbar, dass die beiden Maxima der Lichtstärkeintensität unter einem Halbwinkel von etwa 20° bezogen auf die C 0°/ C 180°-Ebene liegen.

In der dargestellten Ausführungsform sind die Seitenwandreflektoren 3 sowie die Stirnwandreflektoren 4 durch diskrete Reflektorsegmente gebildet, die in Umfangsrichtung nebeneinanderliegen und an ihren oberen und unteren Endbereichen miteinander verbunden sind. Hierzu sind an den Reflektorsegmenten 3, 4 zueinander korrespondierende Verbindungselemente 12, 13 vorgesehen, die miteinander in Eingriff gebracht werden können. Konkret sind an den Rändern der die Seitenwandreflektoren 3 bildenden Reflektorsegmente Nasen 12 vorgesehen, die in entsprechende Schlitze 13 der Stirnwandreflektoren 4 eingreifen. In gleicher Weise sind die Deckplatte 6 sowie die beiden Reflektorelemente 10 als diskrete Bauteile ausgebildet, die mit den Seitenwandreflektoren 3 bzw. den Stirnwandreflektoren 4 durch entsprechende Nasen 14 und damit ein Eingriff stehenden Schlitze 15 lösbar verbunden sind.

Sämtliche Bauteile sind aus Aluminiumblech hergestellt und besitzen reflektionsverstärkende Oberflächen. Im konkreten Ausführungsbeispiel sind die reflektierenden Oberflächen des Kastenreflektors 2 und der Reflektorelemente 10 mit einer Silberbeschichtung mit einer reflektionsverstärkenden Interferenzschicht versehen, die Licht mit einem Reflektionsgrad > 95 % reflektiert. Dabei sind zumindest die Seitenreflektoren 3 und die Reflektorelemente 11 so dünn ausgebildet, dass sie elastisch aus einer flachen Blechform in die gewünschte sphärische Form verbogen werden können.

Die so ausgebildete Reflektoranordnung 1 mit daran positionierten Lambertstrahlern 10 ist in ein Gehäuse 16 eingebaut.

## Patentansprüche

1. Reflektoranordnung zur Erzeugung eines Lichtbildes mit einer Batwing-Lichtverteilung, mit einem Kastenreflektor (2), der länglich ausgebildet ist und sich gegenüberliegende Paare von Seitenwandreflektoren (3) und Stirnwandreflektoren (4) aufweist, die an ihrer Unterseite eine Lichtaustrittsöffnung (5) definieren, **dadurch gekennzeichnet, dass** an der Oberseite des Kastenreflektors (2) eine zentrale Lichteintrittsöffnung (8) vorgesehen ist, und dass in dem Kastenreflektor (2) unterhalb der Lichteintrittsöffnung (8) zwei Reflektorelemente (11) vorgesehen sind, die sich in der Längsrichtung des Kastenreflektors (2) auf gegenüberliegenden Seiten der Längsmittelebene (L) des Kastenreflektors (2) erstrecken und beabstandet zueinander sind, wobei die Reflektorelemente (11) gegenüber der Längsmittelebene (L) derart geneigt sind, dass ihre oberen Enden aufeinander zulaufen und somit ihre voneinander wegweisenden reflektierenden Seitenflächen (11a) zu den Seitenwandreflektoren (3) gerichtet sind.

2. Reflektoranordnung nach Anspruch 1, **dadurch gekennzeichnet, dass** an der Oberseite des Kastenreflektors (2) wenigstens ein Paar voneinander zugeordneten Lichteintrittsöffnungen (8), die entlang der Längsmittelebene (L) des Kastenreflektors (2) nebeneinander liegend und auf gegenüber liegenden Seiten einer Quermittelebene (Q) des Kastenreflektors (2) mit zumindest im Wesentlichen gleichem Abstand von dieser angeordnet sind, ausgebildet ist, und dass in dem Kastenreflektor (2) unterhalb der Lichteintrittsöffnungen (8) zwei Reflektorelemente (11) vorgesehen sind, die sich in der Längsrichtung des Kastenreflektors (2) auf gegenüberliegenden Seiten der Längsmittelebene (L) des Kastenreflektors (2) erstrecken und beabstandet zueinander sind, wobei die Reflektorelemente (11) gegenüber der Längsmittelebene (L) derart geneigt sind, dass ihre oberen Enden aufeinander zulaufen und somit ihre voneinander wegweisenden reflektierenden Seitenflächen (11a) zu den Seitenwandreflektoren (3) gerichtet sind.

3. Reflektoranordnung nach Anspruch 2, **dadurch gekennzeichnet, dass** die Lichteintrittsöffnungen (8) kreisrund ausgebildet sind.

4. Reflektoranordnung nach einem der vorherigen Ansprüche, **dadurch gekennzeichnet, dass** die Reflektorelemente (11) zentral unterhalb der Lichteintrittsöffnung (8) bzw. der Lichteintrittsöffnungen (8) angeordnet sind.

5. Reflektoranordnung nach Anspruch 4, **dadurch gekennzeichnet, dass** die unteren Längskanten der Reflektorelemente (11) in den Bereichen, die unterhalb der Lichtaustrittsöffnung(en) (8) liegen, innerhalb der Begrenzungen der Lichteintrittsöffnung(en) (8) positioniert sind.

6. Reflektoranordnung nach einem der vorhergehenden Ansprüche, **dadurch gekennzeichnet, dass** sich die Reflektorelemente (11) über die gesamte Länge des Kastenreflektors erstrecken und insbesondere an den Stirnwandreflektoren (4) des Kastenreflektors (2) fixiert sind.

7. Reflektoranordnung nach einem der vorhergehenden Ansprüche, **dadurch gekennzeichnet, dass** die beiden Reflektorelemente (11) im unteren Drittel und insbesondere im unteren Endbereich des Kastenreflektors (2) positioniert sind.

8. Reflektoranordnung nach einem der vorhergehenden Ansprüche, **dadurch gekennzeichnet, dass** die beiden Reflektorelemente (11) gegenüber der der Längsmittelebene (L) des Kastenreflektors (2) um etwa 25° bis 35° geneigt sind.

9. Reflektoranordnung nach einem der vorherigen Ansprüche, **dadurch gekennzeichnet, dass** die Neigung der Reflektorelemente (11) gegenüber der Längsmittelebene (L) des Kastenreflektors einstellbar ist.

10. Reflektoranordnung nach einem der vorherigen Ansprüche, **dadurch gekennzeichnet, dass** die sich in Längsrichtung des Kastenreflektors (2) erstreckenden Reflektorelemente (11) an ihren voneinander wegweisenden Seiten (11a) eine sphärische, konkave Krümmung aufweisen und insbesondere die Reflektorelemente (11) insgesamt sphärisch konkav gekrümmt sind.

11. Reflektoranordnung nach einem der vorherigen Ansprüche, **dadurch gekennzeichnet, dass** die Seitenwandreflektoren (3) des Kastenreflektors (2) einfach sphärisch gekrümmt sind, wobei sie in der Längsrichtung des Kastenreflektors (2) geradlinig verlaufen und in ihrem Querschnitt sphärisch konkav gekrümmt sind.

12. Reflektoranordnung nach Anspruch 9, **dadurch gekennzeichnet, dass** die sphärischen Seitenwandreflektoren (3) des Kastenreflektors (2) auftreffendes Licht in einer Hauptausstrahlungsrichtung mit einem Halbwinkel von 20 bis 45° in die C0°/C180°-Ebene lenken.

13. Reflektoranordnung nach Anspruch 11 oder 12, **dadurch gekennzeichnet, dass** die Reflektorelemente (2) etwa im halben Krümmungsradius der Seitenwandreflektoren (3) angeordnet sind.

14. Reflektoranordnung nach einem der vorherigen Ansprüche, **dadurch gekennzeichnet, dass** zumindest ein Teil der reflektierenden Oberflächen des Kastenreflektors (2) und/oder der Reflektorelemente (11) mit einer Silberbeschichtung mit einer reflektionsverstärkenden Interferenzschicht versehen sind, die Licht mit einem Reflektionsgrad > 90%, insbesondere > 95% reflektiert.

15. Leuchte zur Erzeugung eines Lichtbildes mit einer Batwing-Lichtverteilung mit einer Reflektoranordnung (1) nach einem der vorherigen Ansprüche, wobei an jeder Lichteintrittsöffnung (8) des Kastenreflektors ein Leuchtmittel in Form eines Lambertstrahlers (10) vorgesehen ist, der an der Oberseite des Kastenreflektors (2) vorgesehen ist und eine zur Lichtaustrittsöffnung (8) gerichtete, nach einer Lambertcharakteristik strahlende Fläche aufweist, so dass Licht durch die Lichteintrittsöffnung (8) von außen in den Kastenreflektor (2) eingestrahlt wird.

## Claims

1. Reflector arrangement for generating a light image with a batwing distribution with a box reflector (2), which has an elongate design and has opposing pairs of side wall reflectors (3) and end wall reflectors (4), which define on their bottom side a light exit aperture (5), **characterized in that** on the top side of the box reflector (2) a central light inlet opening (8) is provided, and that in the box reflector (2) underneath the light inlet opening (8) two reflector elements (11) are provided, which extend along the longitudinal direction of the box reflector (2) on opposing sides of the longitudinal center plane (L) of the box reflector (2) and are spaced from one another, wherein the reflector elements (11) are inclined relative to the longitudinal center plane (L) in such a way, that their upper ends converge towards each other and accordingly their reflecting side walls (11 a), which face away from one another, are directed towards the side wall reflectors (3).

2. Reflector arrangement according to claim 1, **characterized in that** on the top side of the box reflector (2) at least a pair of light inlet openings (8) is provided, which are associated to one another and which are arranged side by side along the longitudinal central plane (L) of the box reflector (2) and on opposite sides of a transversal central plane (Q) of the box reflector (2) with at least essentially the same distance thereto and that in the box reflector (2) underneath the light inlet opening (8) two reflector elements (11) are provided, which extend in the longitudinal direction of the box reflector (2) on opposite sides of the longitudinal central plane (L) of the box reflector (2) and are spaced from one another, wherein the reflector elements (11) are inclined relative to the longitudinal central plane (L) in such a way, that their upper ends extend towards each other and according by their reflecting side walls (11 a), which face away from one another, are directed towards the side wall reflectors (3).

3. Reflector arrangement according to claim 2, **characterized in that** the light inlet openings (8) are designed as a circle.

4. Reflector arrangement according to one of the preceding claims, **characterized in that** the reflector elements (11) are arranged centrally underneath the light inlet opening (8) respectively the light inlet openings (8).

5. Reflector arrangement according to claim 4, **characterized in, that** the lower longitudinal edges of the reflector elements (11) are positioned within in the areas, which lie underneath the light inlet opening(s) (8), within the boundaries of the light inlet opening(s) (8).

6. Reflector arrangement according to one of the preceding claims, **characterized in that** the reflector elements (11) extend along the whole length of the box reflector and particularly are fixed on the end wall reflectors (4) of the box reflector (2).

7. Reflector arrangement according to one of the preceding claims, **characterized in that** both reflector elements (11) are positioned in the lower third and particularly in the lower end portion of the box reflector (2).

8. Reflector arrangement according to one of the preceding claims, **characterized in that** both reflector elements (11) are inclined towards the longitudinal center plane (L) of the box reflectors (2) by approximately 25° to 35°.

9. Reflector arrangement according to one of the preceding claims, **characterized in that** the inclination of the reflector elements (11) is adjustable towards the longitudinal center plane (L) of the box reflectors.

10. Reflector arrangement according to one of the preceding claims, **characterized in that** the reflector elements (11), which extends along the longitudinal direction of the box reflector (2), have on their sides (11 a) facing away from one another a spherical concave curvature and especially the reflector elements (11) are as a whole spherically concavely curved.

11. Reflector arrangement according to one of the preceding claims, **characterized in that** the side wall reflectors (3) of the box reflector (2) have a single spherical curvature, wherein they run in straight lines in the longitudinal direction of the box reflector (2) and have in their cross section a spherical concave curvature.

12. Reflector arrangement according to claim 9, **characterized in that** the spherical side wall reflectors (3) of the box reflector (2) direct impinging light in a main radiation direction with a half angle of 20 to 45° in the C 0°/C 180° -plane.

13. Reflector arrangement according to claim 11 or 12, **characterized in that** the reflector elements (2) are arranged approximately in half radius of curvature of the side wall reflectors (3).

14. Reflector arrangement according to one of the preceding claims, **characterized in that** at least a part of the reflecting surfaces of the box reflectors (2) and/or the reflector elements (11) are provided with a silver coating with a reflection enhancing interference coating, which reflects light with a reflectivity > 90 %, especially > 95 %.

15. Lamp for generating a light image with a batwing distribution with a reflector arrangement (1) according to one of the preceding claims, in which at each light inlet opening (8) of the box reflector a light source in terms of a Lambertian radiator (10) is provided, which is provided on the top side of the box reflector (2) and has a surface, which is directed to the light exit aperture (8) and radiates according to a Lambert characteristic, so that light is irradiated through the light inlet opening (8) from the outside in the box reflector (2).

## Revendications

1. Agencement de réflecteur pour produire une image luminaire avec une répartition d'éclairage Batwing, ayant un réflecteur en forme de boite (2), qui est réalisé de forme élongée et qui comprend des paires de réflecteurs des parois latérales (3) opposées et de réflecteurs des parois frontales (4), qui définissent une ouverture de sortie de lumière (5) à leur face inférieure, **caractérisé en ce que** à la coté supérieure du réflecteur en forme de boite (2) est prévu une ouverture d'entrée de la lumière (8), et **en ce que** au-dessous de l'ouverture d'entrée de la lumière deux éléments de réflecteur (11) sont prévus dans le réflecteur en forme de boite (2), qui s'étendent dans la direction longitudinale du réflecteur en forme de boite (2) et qui sont distants l'un de l'autre, tandis que les éléments de réflecteur (11) sont inclinés par rapport au plan médian longitudinal (L) de telle façon, que leurs extrémités supérieures se convergent l'un à l'autre et ainsi leurs faces latérales réflecteurs (11a) écartant l'un de l'autre sont orientées vers les réflecteurs des parois latérales (3).

2. Agencement de réflecteur selon la revendication 1, **caractérisé en ce que** à la face supérieure du réflecteur en forme de boite (2), est formé d'au moins une paire d'ouvertures d'entrée de la lumière (8) assignées l'une à l'autre, qui se trouvent juxtaposées le long du plan médian longitudinal (L) du réflecteur en forme de boite (2), et qui sont disposées à des côtés opposants d'un plan médian transversal (Q) du réflecteur en forme de boite (2) avec un écart essentiellement égal de celui-ci, et que dans le réflecteur en forme de boite (2), sont prévus deux éléments de réflecteur (11) au-dessous de l'ouverture d'entrée de la lumière (8) qui s'étendent dans la direction longitudinale du réflecteur en forme de boite (2) et qui s'étendent aux cotés opposants du plan médian longitudinal (L) du réflecteur en forme de boite (2) et qui sont distants l'un de l'autre, les éléments de réflecteur (11) sont inclinés par rapport au plan médian longitudinal (L) de telle façon, que leurs extrémités supérieures se convergent l'un à l'autre et ainsi leurs faces latérales réflecteurs (11a) écartant l'un de l'autre sont orientées vers les réflecteurs des parois latérales (3).

3. Agencement de réflecteur selon la revendication 2, **caractérisé en ce que** les d'ouvertures d'entrée de la lumière (8) sont réalisées de forme circulaire.

4. Agencement de réflecteur selon l'une des revendications précédentes, **caractérisé en ce que** les éléments de réflecteur (11) sont disposés de façon centrale au-dessous de l'ouverture ou des ouvertures d'entrée de la lumière (8).

5. Agencement de réflecteur selon la revendication 4, **caractérisé en ce que** les bords inférieurs longitudinales des éléments de réflecteur (11) dans les zones qui sont situés au-dessous des ouvertures/ d'ouverture d'entrée de la lumière sont positionnés dans les délimitations des ouvertures de la lumière (8).

6. Agencement de réflecteur selon l'une des revendications précédentes, **caractérisé en ce que** les éléments de réflecteur (11) s'étendent sur la longueur totale du réflecteur en forme de boite, et sont particulièrement fixés aux réflecteurs des parois frontales (4) du réflecteur en forme de boite (2).

7. Agencement de réflecteur selon l'une des revendications précédentes, **caractérisé en ce que** les deux éléments de réflecteur (11) sont positionnés au tiers inférieure et particulièrement dans la partie d'extrémité du réflecteur en forme de boite (2).

8. Agencement de réflecteur selon l'une des revendications précédentes, **caractérisé en ce que** les deux éléments de réflecteur (11) sont inclinés d'environ 25° à 35° par rapport au plan médian longitudinal (L) du réflecteur en forme de boite (2)

9. Agencement de réflecteur selon l'une des revendications précédentes, **caractérisé en ce que** l'inclinaison des éléments de réflecteur (11) est ajustable par rapport au plan médian longitudinal (L) du réflecteur en forme de boite.

10. Agencement de réflecteur selon l'une des revendications précédentes, **caractérisé en ce que** les éléments de réflecteur (11) s'étendant en direction longitudinale du réflecteur en forme de boite (2) ayant une courbure sphérique concave à leur cotés convergents l'un de l'autre, et que particulièrement les éléments de réflecteur (11) sont uniformément courbés sphériquement-concave.

11. Agencement de réflecteur selon l'une des revendications précédentes, **caractérisé en ce que** les réflecteurs des parois latérales (3) du réflecteur en forme de boite (2) ont une seule courbure sphériquement-concave, tandis qu'ils sont de façon droite en direction longitudinale du réflecteur en forme de boite (2) et ayant une courbure sphériquement-concave á leur section transversale.

12. Agencement de réflecteur selon la revendication 9, **caractérisé en ce que** les réflecteurs des parois latérales (3) sphériques du réflecteur en forme de boite (2) dirigent de la lumière incidente dans une direction principale de rayonnement avec un demi-angle de 20 à 45 ° dans le plan C0°/C180°.

13. Agencement de réflecteur selon l'une quelconque des revendications 11 ou 12, **caractérisé en ce que** les éléments de réflecteur (2) sont agencés à environ dans le demi rayon de courbure des réflecteurs des parois latérales (3).

14. Agencement de réflecteur selon l'une des revendications précédentes, **caractérisé en ce que** d'au moins une partie de la surface réfléchissante de réflecteur en forme de boite (2) et/ou des éléments de réflecteur (11) est pourvue avec un revêtement en argent ayant une couche améliorant la réflexion, ladite couche réfléchissant la lumière avec une réflectivité > 90 %, en particulier > 95 %.

15. Luminaire destiné à produire une photographie avec une répartition d'éclairage Batwing, ayant un agencement de réflecteur (1) selon l'une des revendications précédentes, tandis qu'un moyen d'éclairage sous forme de source Lambert (10) est prévu à chaque ouverture d'entrée de la lumière (8) du réflecteur en forme de boite (2) qui est prévu á la face supérieure du réflecteur sous forme de boite (2) et qui comprend une face rayonnant selon une caractéristique Lambert orientée vers l'ouverture de sortie de la lumière (8) pour que de lumière est irradiée dans le réflecteur en forme de boite (2) de l'extérieure.
